# EUROPÄISCHE PATENTSCHRIFT

(11) **EP 0 744 459 B1**
(45) Veröffentlichungstag und Bekanntmachung des Hinweises auf die Patenterteilung: **10.10.2001**
(21) Anmeldenummer: 96810283.0
(22) Anmeldetag: 03.05.1996
(51) Int. Cl.: C11D 3/37

(54) **Multifunktioneller Waschrohstoff**
Multifunctional detergent raw material
Matière première détergente multifonctionelle

(30) Priorität: 19.05.1995 CH 149495
(43) Veröffentlichungstag der Anmeldung: 27.11.1996
(73) Patentinhaber: Ciba Specialty Chemicals Holding Inc., 4057 Basel (CH)
(72) Erfinder: Kuratli, Rolf, 4058 Basel (CH); Eckhardt, Claude, Dr., 68400 Riedisheim (FR); Bachmann, Frank, Dr., 79106 Freiburg (DE); Schreiber, Werner, 4058 Basel (CH)

(56) Entgegenhaltungen:
- EP-A- 0 441 197
- EP-A- 0 462 059
- EP-A- 0 696 661
- WO-A-94/01476
- DE-A- 4 316 740

## Beschreibung

Die vorliegende Erfindung betrifft einen multifunktionellen Waschrohstoff, die Herstellung dieses Rohstoffes, seine Verwendung in Haushaltswaschmitteln, sowie den Waschrohstoff enthaltende Haushaltswaschmittel.

Für die Herstellung von Waschmitteln für die Haushaltswäsche, wie z.B. Waschpulver werden heute neben Buildern (Zeolithe/Schichtsilikaten), Bleichmitteln bzw. Bleichsystemen (Perborat/Percarbonat plus TAED), optischen Aufhellern und Enzymen Tenside vom Typ Alkylbenzolsulfonat (LAS), Fettalkoholsulfat, Seifen sowie Fettalkoholethoxylate eingesetzt. Weiterhin werden zur Verbesserung des Waschergebnisses und des Ca-Komplexiervermögens Polycarboxylate (Polyacrylsäuren) sowie zur Reduktion des Schaums Schauminhibitoren (Silicon-/Paraffin-Verbindungen) verwendet. Ein solches pulverförmiges Waschmittel hat z.B. die folgende Zusammensetzung:

| | | |
|---|---|---|
| (a₁) | 6 bis 12 Gew.% | Alkylbenzolsulfonat (LAS), |
| (a₂) | 0 bis 7 Gew.-% | sek. Alkansulfonate, |
| (a₃) | 3 bis 9 Gew.-% | nichtionogene Tenside, |
| (a₄) | 0 bis 5 Gew.-% | kationische, zwitterionische und/oder amphotere Tenside, |
| (a₅) | 0 bis 2 Gew.-% | Seife, |
| (a₆) | 2 bis 6 Gew.% | Polymer, sowie |
| (b) | 17 bis 46 Gew.% | Zeolith oder Na-tripolyphosphat, |
| (c) | 2 bis 6 Gew.-% | Natriumsilikat oder gegebenenfalls mit kationischem Weichmacher imprägniertes Schichtsilikat, |
| (d) | 0 bis 2 Gew.-% | Magnesiumsilikat, |
| (e) | 0,8 bis 1,2 Gew.% | Carboxymethylcellulose (CMC), |
| (f) | 0,2 bis 0,6 Gew.% | Phosphonat, |
| (g) | 0 bis 25 Gew.% | Natriumsulfat, |
| (h) | 5 bis 15 Gew.% | Natriumcarbonat, |
| (i) | 15 bis 25 Gew.% | Natriumperborat-Tetrahydrat oder insbesondere -Monohydrat oder -Percarbonat |
| (k) | 3 bis 5 Gew.% | Peroxidaktivator, wie z.B. TAED, NOBS, TAGU |
| (l) | 0,01 bis 0,5 Gew.% | Schauminhibitoren, und |
| (m) | 0,01 bis 2 Gew.-% | Parfümöl, optische Aufheller, Farbstoffe |
| (n) | 0 bis 2 Gew.-% | Enzyme, |
| (o) | 0,5 bis 2 Gew.-% | Farbstofftransfer-Inhibitoren, wie z.B. Polyvinylpyrrolidon (Molekulargewicht 40,000) |
| (p) | 5 bis 17 Gew.% | Natrium-Citrat und |
| ad 100% | | Wasser. |

Die EP-A-0,696,661 offenbart multifunktionelle Textilhilfsmittel-Zusammensetzungen, die eines oder mehrere Tenside, ein Umsetzungsprodukt aus einem oder mehreren nichionogenen Tensiden und einer ethylenisch ungesättigten Sulfonsäure oder Carbonsäure oder deren Anhydrid, ein Hydrotropiermittel sowie andere gebräuchliche Inhaltsstoffe enthält. Dieses Dokument stellt ein älteres Recht gemäss Artikel 54(3) und (4) EPÜ dar.

Die EP-A-0,462,059 offenbart schaumarme, silikonfreie, wässrige Textilhilfsmittel, die dadurch gekennzeichnet sind, dass sie ein Umsetzungsprodukt aus einem nichtionogenen Tensid mit einer eine saure, wasserlöslich machende Gruppe aufweisende Verbindung, ein nichtionogenes Tensid und gegebenenfalls ein Hydrotropiermittel enthalten.

Überraschenderweise wurde nun gefunden, dass Umsetzungsprodukte aus einer ethylenisch ungesättigten Sulfonsäure oder Carbonsäure oder deren Anhydrid und gewissen nichtionogenen Tensiden und gegebenenfalls Zuckerderivaten Waschrohstoffe darstellen, die in der Lage sind, die in der obigen Waschpulver-Zusammensetzung angegebenen Komponenten (a₁)-(a₆) vollständig sowie die Komponenten (b), (e), (l) und (n) teilweise oder vollständig zu ersetzen.

Gegenstand der vorliegenden Erfindung ist ein Waschrohstoff, dadurch gekennzeichnet, dass er, bezogen auf das Gesamtgewicht des Waschrohstoffs, aus der Umsetzung von
5 bis 13 Gew.% einer ethylenisch ungesättigten Sulfonsäure oder Carbonsäure oder deren Anhydrid,
50 bis 90 Gew.% eines nichtionogenen Tensides der Formel

   (1) R₁-O-(Alkylen-O)_{n₁}-R₂

   worin
   - R₁: C₈-C₂₂-Alkyl oder C₈-C₁₈-Alkenyl;
   - R₂: Wasserstoff; C₁-C₄-Alkyl; einen cycloaliphatischen Rest mit mindestens 6 C-Atomen oder Benzyl;
   - "Alkylen": einen Alkylenrest von 2 bis 4 Kohlenstoffatomen;
   - n₁: eine Zahl von 1 bis 60;
   bedeuten, und
0 bis 30 Gew. % Zuckerderivaten und
mindestens 1 % Wasser
erhalten wird.

Aufgrund ihrer geringen Neigung zum Schäumen kann, speziell wenn als nichtionogene Tenside der Formel (1) niedrigethoxylierte Fettalkoholethoxylate eingesetzt werden, wie z.B. C₁₃-Oxoalkohole mit 4 bis 6 Ethylenoxid-Einheiten, auf den Zusatz von in Waschpulver-Zusammensetzungen üblichen Schauminhibitoren (Komponente (I)) verzichtet werden.

Der erfindungsgemässe Waschrohstoff besitzt ausserdem ausgezeichnete Anti-Redeposition-Eigenschaften, so dass in Waschmitteln, die diesen Waschrohstoff enthalten, auf den Zusatz von Anti-Redeposition-Mitteln, wie z.B. Carboxymethylcellulose und/oder Polyacrylsäure, verzichtet werden kann (vgl. Beispiele 21 bis 23).

Die Substituenten R₁ und R₂ in der Formel (1) stellen vorteilhafterweise den Kohlenwasserstoffrest eines ungesättigten oder vorzugsweise gesättigten aliphatischen Monoalkohols mit 8 bis 22 Kohlenstoffatomen dar. Der Kohlenwasserstoffrest kann geradkettig oder verzweigt sein. Vorzugsweise bedeuten R₁ und R₂ einen Alkylrest mit 9 bis 14 C-Atomen.

Als aliphatische gesättigte Monoalkohole können natürliche Alkohole, wie z.B. Laurylalkohol, Myristylalkohol, Cetylalkohol oder Stearylalkohol, sowie synthetische Alkohole, wie z.B. 2-Ethylhexanol, 1,1,3,3-Tetramethylbutanol, Octan-2-ol, Isononylalkohol, Trimethylhexanol, Trimethylnonylalkohol, Decanol, C₉-C₁₁-Oxoalkohol, Tridecylalkohol, Isotridecylalkohol oder lineare primäre Alkohole (Alfole) mit 8 bis 22 Kohlenstoffatomen in Betracht kommen. Einige Vertreter dieser Alfole sind Alfol (8-10), Alfol (9-11), Alfol (10-14), Alfol (12-13) oder Alfol (16-18). ("Alfol" ist ein eingetragenes Warenzeichen).

Ungesättigte aliphatische Monoalkohole sind beispielsweise Dodecenylalkohol, Hexadecenylalkohol oder Oleylalkohol.

Die Alkoholreste können einzeln oder in Form von Gemischen aus zwei oder mehreren Komponenten vorhanden sein, wie z.B. Mischungen von Alkyl- und/oder Alkenylgruppen, die sich von Sojafettsäuren, Palmkernfettsäuren oder Talgölen ableiten.

(Alkylen-O)-Ketten sind bevorzugt zweiwertige Reste der Formeln

Beispiele für einen cycloaliphatischen Rest sind Cycloheptyl, Cyclooctyl oder vorzugsweise Cyclohexyl.

Vorzugsweise kommen als nichtionogene Tenside Verbindungen der Formel in Betracht, worin
- R₃: C₈-C₂₂-Alkyl;
- R₄: Wasserstoff oder C₁-C₄-Alkyl;
- Y₁, Y₂, Y₃ und Y₄,: unabhängig voneinander, Wasserstoff, Methyl oder Ethyl;
- n₂: eine Zahl von 0 bis 8; und
- n₃: eine Zahl von 2 bis 40;
bedeuten.

Weitere wichtige nichtionogene Tenside entsprechen der Formel worin
- R₅: C₉-C₁₄-Alkyl;
- R₆: C₁-C₄-Alkyl;
- Y₅, Y₆, Y₇ und Y₈,: unabhängig voneinander, Wasserstoff, Methyl oder Ethyl, wobei einer der Reste Y₅, Y₆ bzw. Y₇, Y₈ immer Wasserstoff ist; und
- n₄ und n₅,: unabhängig voneinander, eine ganze Zahl von 4 bis 8;
bedeuten.

Die nichtionogenen Tenside der Formeln (1) bis (3) können als Gemische eingesetzt werden. So kommen beispielsweise als Tensidgemische nicht-endgruppenverschlossene Fettalkoholethoxylate der Formel (1), d.h. Verbindungen der Formel (1), worin
- R₁: C₈-C₂₂-Alkyl,
- R₂: Wasserstoff und
die Alkylen-O-Kette den Rest -(CH₂-CH₂-O)-
bedeuten sowie endgruppenverschlossene Fettalkoholethoxylate der Formel (3) in Betracht.

Als Beispiele für die nichtionogene Tenside der Formeln (1), (2) oder (3) sind Umsetzungsprodukte eines C₁₀-C₁₃-Fettalkohols, z.B. eines C₁₃-Oxoalkohols mit 3 bis 10 Mol Ethylenoxid, Propylenoxid und/oder Butylenoxid oder das Umsetzungsprodukt aus einem Mol eines C₁₃-Fettalkohols mit 6 Mol Ethylenoxid und 1 Mol Butylenoxid zu nennen, wobei die Additionsprodukte jeweils mit C₁-C₄-Alkyl, vorzugsweise Methyl oder Butyl endgruppenverschlossen sein können.

Die Herstellung der nichtionogenen Tenside der Formel (1) geschieht in an sich bekannter Weise, so z.B. durch Umsetzung eines Fettalkohols mit Alkylenoxiden. Die Herstellung der entsprechenden endgruppenverschlossenen nichtionogenen Tenside erfolgt durch nachfolgende Umsetzung des entstandenen Anlagerungsproduktes mit einem Alkylhalogenid R₂-Hal, R₄-Hal bzw. R₆-Hal, vorzugsweise mit C₁-C₄-Alkylchlorid.

Als ethylenisch ungesättigte monomere Sulfonsäuren oder Carbonsäuren bzw. deren Anhydride, die zur Umsetzung mit den nichtionogenen Tensiden der Formeln (1) bis (3) geeignet sind, können sowohl Monocarbonsäuren als auch Dicarbonsäuren und deren Anhydride sowie auch Sulfonsäuren, die jeweils einen ethylenisch ungesättigten aliphatischen Rest und vorzugsweise höchstens 7 Kohlenstoffatome aufweisen, eingesetzt werden. Bevorzugt sind Monocarbonsäuren mit 3 bis 5 Kohlenstoffatomen, z.B. die Acrylsäure, Methacrylsäure, α-Halogenacrylsäure, 2-Hydroxyethylacrylsäure, α-Cyanoacrylsäure, Crotonsäure und Vinylessigsäure. Ethylenisch ungesättigte Dicarbonsäuren sind vorzugsweise die Fumarsäure, Maleinsäure oder Itaconsäure, ferner die Mesaconsäure, Citraconsäure, Glutaconsäure und Methylmalonsäure. Als Anhydrid dieser Säuren ist insbesondere Maleinsäureanhydrid zu erwähnen.

Als monomere Sulfonsäuren, die für die Umsetzung verwendet werden, kommen beispielsweise Vinylsulfonsäure oder 2-Acrylamido-2-methylpropansulfonsäure in Frage.

Als Zuckerderivate kommen Monosaccharide, Disaccharide, Trisaccharide oder Oligosaccharide in Betracht. Im Rahmen der vorliegenden Erfindung versteht man als Monosaccharid eine Aldopentose, Aldohexose, Aldotreose, Ketopentose oder Ketohexose. Die genannten Verbindungen können auch als Lactone vorliegen, wie z.B. D(+)-Gluconsäure-δ-lacton. Beispiele für eine Aldopentose sind D-Ribose, D-Arabinose, D-Xylose oder D-Lyose; für eine Aldohexose D-Allose, D-Altrose, D-Glucose, D-Mannose, D-Gulose, D-ldose, D-Galaktose, D-Talose, L-Fucose oder L-Rhamnose; für eine Ketopentose D-Ribulose oder D-Xylulose; für eine Tetrose D-Erythrose oder Threose; für eine Ketohexose D-Psicose, D-Fructose, D-Sorbose oder D-Tagatose.

Beispiele für ein Disaccharid sind Trehalose, Maltose, Isomaltose, Cellobiose, Gentiobiose, Saccharose, Lactose, Chitobiose, N,N-Diacetylchitobiose, Palatinose oder Sucrose.

Als Trisaccharid sei beispielhaft Raffinose, Panose oder Maltotriose genannt.

Als Oligosaccharid sei beispielhaft Maltotetraose, Maltohexaose und Chitoheptaose genannt.

Besonders bevorzugte Zuckerderivate sind enolisierbare Saccharide, wie z.B. Fructose oder Palatinose. Ausserdem können Zuckersäuren, wie z.B. Gluconsäuren (D-Gluconsäure und deren Salze), Glucarsäuren ( Schleimsäure), Glucuronsäuren (D-Glucuronsäure, D-Galacturonsäure) erfindungsgemäss verwendet werden.

Vorzugsweise entspricht der erfindungsgemässe Waschrohstoff dem Umsetzungsprodukt aus 5 bis 13 Gew.-% Acrylsäure oder Methacrylsäure und 50 bis 90 Gew.-% des nichtionogenen Tensids der Formel (2) und 0 bis 30 Gew.% Gluconsäure.

Die Herstellung des erfindungsgemässen Waschrohstoffs erfolgt durch Umsetzung des nichtionogenen Tensids der Formel (1) mit einer ethylenisch ungesättigten Sulfonsäure oder Carbonsäure oder deren Anhydrid bei Temperaturen von 30 bis 100°C, vorzugsweise 80 bis 95°C unter Verwendung eines Katalysators.

Insbesondere ist das Verhältnis nichtionogenes Tensid bzw. mehrere nichtionogene Tenside zu ethylenisch ungesättigten Sulfonsäure oder Carbonsäure oder deren Anhydrid, 8:1 bis 1:1, insbesondere 6:1 bis 3:1.

Die Umsetzung wird vorteilhafterweise in inerter Atmosphäre, z.B. in Gegenwart von Stickstoff durchgeführt.

Als Katalysatoren werden dabei vorzugsweise freie Radikale bildende organische Initiatoren verwendet. Geeignete Initiatoren zur Durchführung der radikalischen Polymerisation sind z.B. symmetrische aliphatische Azoverbindungen wie Azo-bis-isobuttersäurenitril, Azo-bis-2-methyl-valeronitril, 1,1-Azo-bis-1-cyclo-hexanitril und 2,2-Azo-bis-isobuttersäurealkylester; symmetrische Diacylperoxide, wie z.B. Acetyl-, Propionyl- oder Butyrylperoxid, Benzoylperoxid, brom-, nitro-, methyl- oder methoxy-substituierte Benzoylperoxide sowie Lauroylperoxid; symmetrische Peroxydicarbonate, wie z.B. Diethyl-, Diisopropyl-, Dicyclohexyl-, sowie Dibenzylperoxidicarbonat; tert.-Butylperoctoat, tert.-Butylperbenzoat oder tert.-Butylphenylperacetat sowie Peroxidicarbamate wie tert.-Butyl-N-(phenylperoxi)-carbamat oder tert.-Butyl-N-(2,3-dichlor- oder -4-chlorphenyl-peroxi)-carbamat. Weitere geeignete Peroxide sind: tert.-Butylhydroperoxid, Di-tert.-Butylperoxid, Cumolhydroperoxid, Di-cumolperoxid und tert.-Butylperpivalat. Eine weitere geeignete Verbindung ist Kaliumpersulfat, das für die Herstellung des erfindungsgemässen Waschrohstoffs bevorzugt eingesetzt wird.

Die Katalysatoren werden in der Regel in Mengen von 0,01 bis 1 Gew.-%, bezogen auf die Ausgangsprodukte, eingesetzt.

In einer weiteren Herstellungsvariante wird in einer ersten Stufe die ethylenisch ungesättigten Sulfonsäure oder Carbonsäure in hoher Konzentration vorgelegt und anschliessend das Fettalkoholethoxylat und gegebenenfalls das Zuckerderivat einformuliert.

Nach der Umsetzung wird das erhaltene Umsetzungsprodukt mit einer anorganischen und/oder organischen Base, wie z.B. Natronlauge, Kalilauge, Magnesiumhydroxid, Ethanolamin oder Triethanolamin auf einen pH-Wert von 3 bis 10, vorzugsweise 4 bis 5, teilneutralisiert. Als Basen verwendet man z.B. 1 bis 8 Gew.-%ige anorganische oder organische Basen, wie z.B. Natriumhydroxid, Magnesiumhydroxid, Ethanolamin, Triethanolamin, N,N,N,N-Tetrakis(2-hydroxypropyl)-ethylenamin oder 1-Amino-1-deoxysorbit oder Mischungen davon. Wasser wird ad 100 Gew.% hinzugefügt.

Zur Verbesserung der spezifischen Eigenschaften, wie z.B. Fliessfähigkeit, Schaumverhalten können im Anschluss an die Umsetzung weitere Hilfsstoffe, wie z.B. Hydrotropiermittel, höhere Fettalkohole eingearbeitet werden.

Der erfindungsgemässe Waschrohstoff weist ein gutes Ca-Dispergiervermögen auf, d.h. zusätzliche Mengen von Polycarboxylaten im späteren Waschmittel sind nicht mehr notwendig. Ausserdem ist er sehr elektrolyt- und temperaturstabil. Er besitzt eine ausgezeichnete Waschwirkung. Die Bildung von Macromicellen bei erhöhten Temperaturen wird durch die Polymerisation eliminiert.

Der Waschrohstoff eignet sich daher hervorragend zur Herstellung von Haushaltswaschmitteln, wie z.B. Pulver- oder Flüssig-Waschmitteln nach den gängigen Verfahren. Die Verwendung des erfindungsgemässen Waschrohstoffs zur Herstellung von Haushaltswaschmitteln stellt einen weiteren Erfindungsgegenstand dar.

Einen weiteren Erfindungsgegenstand stellt ein Haushaltswaschmittel dar. Es ist dadurch gekennzeichnet, dass es
(a) 5 bis 35 Gew.% eines Waschrohstoffes, erhältlich aus der Umsetzung aus 5 bis 13 Gew.% einer ethylenisch ungesättigten Sulfonsäure oder Carbonsäure oder deren Anhydrid mit 50 bis 90 Gew.% eines nichtionogenen Tensids der Formel

   (1) R₁-O-(Alkylen-O)_{n₁}-R₂

   worin
   - R₁: C₈-C₂₂-Alkyl oder C₈-C₁₈-Alkenyl;
   - R₂: Wasserstoff; C₁-C₄-Alkyl; einen cycloaliphatischen Rest mit mindestens 6 C-Atomen oder Benzyl;
   - "Alkylen": einen Alkylenrest von 2 bis 4 Kohlenstoffatomen;
   - n₁: eine Zahl von 1 bis 60;
   bedeuten, und gegebenenfalls mit Zuckerderivaten,
(b) 7 bis 46 Gew.% Zeolith oder Na-tripolyphosphat,
(c) 2 bis 6 Gew.-% Natriumsilikat oder gegebenenfalls mit kationischem Weichmacher imprägniertes Schichtsilikat,
(d) 0,8 bis 1,2 Gew.% Carboxymethylcellulose (CMC),
(e) 0,2 bis 0,6 Gew.% Phosphonat,
(f) 5 bis 15 Gew.% Natriumcarbonat,
(g) 15 bis 25 Gew.% Natriumperboratverbindungen
(h) 3 bis 5 Gew.% Peroxidaktivator,
(i) 0,5 bis 2 Gew.-% Farbstofftransfer-Inhibitoren,
(k) 5 bis 17 Gew.% Natrium-Citrat,
(I) 0,01 bis 2 Gew.-% Zusatzstoffe und
ad 100% Wasser
ernthält.

Als Natriumperboratverbindungen (Komponente (g)) kommen z.B. Natriumperborat-Tetrahydrat oder insbesondere Natriumperborat -Monohydrat oder Natriumperborat-Percarbonat in Betracht.

Als Peroxidaktivatoren (Komponente (h)) kommen z.B. TAED, NOBS oder TAGU in Betracht.

Als Zusatzstoffe (Komponente (l)) kommen z.B. Parfümöl, optische Aufheller oder Farbstoffe in Betracht.

Das erfindungsgemässe Waschmittel kann weiterhin als fakultative Komponenten
(m) 0 bis 2 Gew.-% Magnesiumsilikat,
(n) 0 bis 25 Gew.% Natriumsulfat,
(o) 0 bis 0,5 Gew.% Schauminhibitoren und
(p) 0 bis 2 Gew.-% Enzyme
enthalten.

Da der erfindungsgemässe Waschrohstoff gleichzeitig die Komponenten LAS, nichtionogenes Tensid, Entschäumer, Komplexbildner und Fettalkoholsulfat ersetzt, erleichtert die Verwendung von nur einer Komponenten die Dosierung in der Waschmittelzusammensetzung und führt zu einer Vereinfachung des Waschpulver-Herstellungsverfahrens.

Durch den Einsatz verschiedener nichtionogener Tenside der Formel (1), (2) oder (3) bei der Herstellung des erfindungsgemässen Waschrohstoffs kann eine weitere Variabilität des Waschmittels bezüglich seiner Eigenschaften erreicht werden. So kann z.B. das Netzvermögen, die Waschwirkung oder das Schaumverhalten durch die Verwendung entsprechender nichtionogener Tenside eingestellt werden. Die Komplexierwirkung und die Waschwirkung sind über die Menge der eingesetzten ethylenisch ungesättigten Sulfonsäuren oder Carbonsäuren steuerbar. Die Zucker-Acrylsäurepolymerisate sind bekannte, biologisch sehr gut abbaubare Komplexbildner und erlauben daher ebenfalls eine Einstellung des Calcium-Dispergiervermögens.

Die folgenden Beispiele dienen zur Veranschaulichung der Erfindung.

### A. Herstellung der erfindungsgemässen Waschrohstoffe

### Beispiel 1: (nicht erfindungsgemäß)

In einem 1 Liter-Reaktionsgefäss mit Heizmantel werden

| | |
|---|---|
| 555,7 g | Wasser deion. |
| 119,9 g | Addukt aus einem Teil eines C₁₃-Oxoalkohols und 9 Teilen EO und |
| 75,70 g | Addukt aus einem Teil eines C₁₃-Oxoalkohols und 10 Teilen EO |

bei 20 - 30°C vorgelegt und auf 90°C aufgeheizt.

Bei einer Innentemperatur von 90°C werden gleichzeitig

| | |
|---|---|
| 195,6 g | Acrylsäure innerhalb von 3 Stunden und |
| 1,2 g | Kaliumpersulfat, gelöst in |
| 29,0 g | Wasser deion. |

innerhalb von 195 Minuten zudosiert.

Nach beendigter Dosierung der Katalysatorlösung wird noch 30 Minuten bei 90°C nachgerührt und anschliessend auf Raumtemperatur abgekühlt.

Bei einer Innentemperatur von 70°C werden

| | |
|---|---|
| 22,9 g | Natronlauge (30%ig) |

zugeben und gerührt, bis eine klare, homogene Lösung entsteht.

### Beispiel 2:

In einem 1 Liter-Reaktionsgefäss mit Heizmantel werden

| | |
|---|---|
| 80,8 g | Wasser deion., |
| 750,0 g | Addukt aus einem Teil eines C₉₋₁₁-Fettalkohols und 4 Teilen EO |

bei 20 - 30°C vorgelegt und auf 90°C aufgeheizt.

Bei einer Innentemperatur von 90°C werden gleichzeitig

| | |
|---|---|
| 125,0 g | Acrylsäure innerhalb von 3 Stunden und |
| 1,2 g | Kaliumpersulfat, gelöst in |
| 29,0 g | Wasser deion. |

innerhalb von 195 Minuten zudosiert.

Nach beendigter Dosierung der Katalysatorlösung wird noch 30 Minuten bei 90°C nachgerührt und anschliessend auf Raumtemperatur abgekühlt.

Bei einer Innentemperatur von 70°C werden

| | |
|---|---|
| 14,0 g | Natronlauge (30%ig) zugegeben |

und gerührt, bis eine klare, homogene Lösung entsteht.

### Beispiel 3:

In einem 1 Liter-Reaktionsgefäss mit Heizmantel werden

| | |
|---|---|
| 80,8 g | Wasser deion., |
| 450,0 g | Addukt aus einem Teil eines C₉₋₁₁-Fettalkohols und 4 Teilen EO und |
| 300,0 g | Addukt aus einem Teil eines Decylalkohols und 3 Teilen EO |

bei 20 - 30°C vorgelegt und auf 90°C aufgeheizt.

Bei einer Innentemperatur von 90°C werden gleichzeitig

| | |
|---|---|
| 125,0 g | Acrylsäure innerhalb von 3 Stunden und |
| 1,2 g | Kaliumpersulfat, gelöst in |
| 29,0 g | Wasser deion. |

innerhalb von 195 Minuten zudosiert.

Nach beendigter Dosierung der Katalysatorlösung wird noch 30 Minuten bei 90°C nachgerührt und anschliessend auf Raumtemperatur abgekühlt.

Bei einer Innentemperatur von 70°C werden

| | |
|---|---|
| 14,0 g | Natronlauge (30%ig) |

zugeben und gerührt bis eine klare, homogene Lösung entsteht.

### Beispiel 4:

In einem 1 Liter-Reaktionsgefäss mit Heizmantel werden

| | |
|---|---|
| 80,8 g | Wasser deion., |
| 520,0 g | Addukt aus einem Teil eines C₁₁-Fettalkohols und 3 Teilen EO und |
| 239,0 g | Addukt aus einem Teil eines C₁₁-Fettalkohols und 5 Teilen EO |

bei 20 - 30°C vorgelegt und auf 90°C aufgeheizt.

Bei einer Innentemperatur von 90°C werden gleichzeitig

| | |
|---|---|
| 125,0 g | Acrylsäure innerhalb von 3 Stunden und |
| 1,2 g | Kaliumpersulfat, gelöst in |
| 29,0 g | Wasser deion. |

innerhalb von 195 Minuten zudosiert.

Nach beendigter Dosierung der Katalysatorlösung wird noch 30 Minuten bei 90°C nachgerührt und anschliessend auf Raumtemperatur abgekühlt.

Bei einer Innentemperatur von 70°C werden

| | |
|---|---|
| 14,0 g | Natronlauge (30%ig) |

zugegeben und gerührt, bis eine klare, homogene Lösung entsteht.

### Beispiel 5: (nicht erfindungsgemäß)

In einem 1 Liter-Reaktionsgefäss mit Heizmantel werden

| | |
|---|---|
| 157,5 g | Wasser deion., |
| 208,0 g | Addukt aus einem Teil eines C₁₃-Oxoalkohols und 3 Teilen EO, |
| 208,0 g | Addukt aus einem Teil eines C₁₃-Oxoalkohol und 10 Teilen EO und |
| 208,0 g | Addukt aus einem Teil eines Decylalkohols und 6 Teilen EO/4 Teilen PO |

bei 20 - 30°C vorgelegt und auf 90°C aufgeheizt.

Bei einer Innentemperatur von 90°C werden gleichzeitig

| | |
|---|---|
| 187,0 g | Acrylsäure innerhalb von 3 Stunden und |
| 1,5 g | Kaliumpersulfat, gelöst in |
| 30,0 g | Wasser deion. |

innerhalb von 195 Minuten zudosiert.

Nach beendigter Dosierung der Katalysatorlösung wird noch 30 Minuten bei 90°C nachgerührt und anschliessend auf Raumtemperatur abgekühlt.

### Beispiel 6:

In einem 1 Liter-Reaktionsgefäss mit Heizmantel werden

| | |
|---|---|
| 94,8 g | Wasser deion., |
| 375,0 g | Addukt aus einem Teil eines C₁₁-Fettalkohols und 3 Teilen EO und |
| 375,0 g | Addukt aus einem Teil eines C₁₁-Fettalkohols und 5 Teilen EO |

bei 20 - 30°C vorgelegt und auf 90°C aufgeheizt.

Bei einer Innentemperatur von 90°C werden gleichzeitig

| | |
|---|---|
| 125,0 g | Acrylsäure innerhalb von 3 Stunden und |
| 1,2 g | Kaliumpersulfat, gelöst in |
| 29,0 g | Wasser deion. |

innerhalb von 195 Minuten zudosiert.

Nach beendigter Dosierung der Katalysatorlösung wird noch 30 Minuten bei 90°C nachgerührt und anschliessend auf Raumtemperatur abgekühlt.

### Beispiel 7: (nicht erfindungsgemäß)

In einem 1 Liter-Reaktionsgefäss mit Heizmantel werden

| | |
|---|---|
| 154,0 g | Wasser deion., |
| 375,0 g | Addukt aus einem Teil eines C₁₃-Oxoalkohols und 6 Teilen EO, |
| 156,0 g | Addukt aus einem Teil eines Decylalkohols und 6 Teilen EO/4PO und |
| 78,0 g | Natrium-Gluconat |

bei 20 - 30°C vorgelegt und auf 90°C aufgeheizt.

Bei einer Innentemperatur von 90°C werden gleichzeitig

| | |
|---|---|
| 195,0 g | Acrylsäure innerhalb von 3 Stunden und |
| 2,0 g | Kaliumpersulfat, gelöst in |
| 40,0 g | Wasser deion. |

innerhalb von 195 Minuten zudosiert.

Nach beendigter Dosierung der Katalysatorlösung wird noch 30 Minuten bei 90°C nach-gerührt und anschliessend auf Raumtemperatur abgekühlt.

### Beispiel 8: (nicht erfindungsgemäß)

In einem 1 Liter-Reaktionsgefäss mit Heizmantel werden

| | |
|---|---|
| 66,0 g | Wasser deion., |
| 375,0 g | Addukt aus einem Teil eines C₁₃-Oxoalkohols und 6 Teilen EO, |
| 156,0 g | Decylalkohol 6EO/4PO und |
| 78,0 g | Natrium-Gluconat |

bei 20 - 30°C vorgelegt und auf 90°C aufgeheizt.

Bei einer Innentemperatur von 90°C werden gleichzeitig

| | |
|---|---|
| 195,0 g | Acrylsäure innerhalb von 3 Stunden und |
| 4,8 g | Kaliumpersulfat, gelöst in |
| 125,0 g | Wasser deion. |

innerhalb von 195 Minuten zudosiert.

Nach beendigter Dosierung der Katalysatorlösung wird noch 30 Minuten bei 90°C nachgerührt und anschliessend auf Raumtemperatur abgekühlt.

### Beispiel 9: (nicht erfindungsgemäß)

In einem 1 Liter-Reaktionsgefäss mit Heizmantel werden

| | |
|---|---|
| 193,8 g | Wasser deion., |
| 375,0 g | Addukt aus einem Teil eines C₁₃-Oxoalkohols und 6 Teilen EO, |
| 156,0 g | Addukt aus einem Teil eines Decylalkohols und 6 Teilen EO/4PO und |
| 50,0 g | D-Gluconsäure-lacton |

bei 20 - 30°C vorgelegt und auf 90°C aufgeheizt.

Bei einer Innentemperatur von 90°C werden gleichzeitig

| | |
|---|---|
| 195,0 g | Acrylsäure innerhalb von 3 Stunden und |
| 1,2 g | Kaliumpersulfat, gelöst in |
| 29,0 g | Wasser deion. |

innerhalb von 195 Minuten zudosiert.

Nach beendigter Dosierung der Katalysatorlösung wird noch 30 Minuten bei 90°C nachgerührt und anschliessend auf Raumtemperatur abgekühlt.

### Beispiel 10:

In einem 1 Liter-Reaktionsgefäss mit Heizmantel werden

| | |
|---|---|
| 417.00 g | Addukt aus einem Teil eines C₁₁-Oxoalkohols und 3 Teilen EO, |
| 417.00 g | Addukt aus einem Teil eines C₁₁-Oxoalkohol und 5 Teilen EO und |
| 10.00 g | Addukt aus einem Teil eines C₁₃-Oxoalkohol und 10 Teilen EO |

bei 20 - 30°C vorgelegt und auf 90°C aufgeheizt.

Bei einer Innentemperatur von 90°C werden gleichzeitig

| | |
|---|---|
| 105,0 g | Acrylsäure innerhalb von 3 Stunden und |
| 2,0 g | Kaliumpersulfat, gelöst in |
| 49,0 g | Wasser deion. |

innerhalb von 195 Minuten zudosiert.

Nach beendigter Dosierung der Katalysatorlösung wird noch 30 Minuten bei 90°C nachgerührt und anschliessend auf Raumtemperatur abgekühlt.

### Beispiel 11: (nicht erfindungsgemäß)

In einem 1 Liter-Reaktionsgefäss mit Heizmantel werden

| | |
|---|---|
| 343,0 g | Wasser deion., |
| 76,0 g | Addukt aus einem Teil eines C₁₃-Oxoalkohols und 9 Teilen EO, |
| 48,0 g | Addukt aus einem Teil eines C₁₃-Oxoalkohols und 10 Teilen EO und |
| 368,0 g | Addukt aus einem Teil eines C₁₀-Fettalkohols und 6 Teilen EO/1 BuO-Methylether |

bei 20 - 30°C vorgelegt und auf 90°C aufgeheizt

Bei einer Innentemperatur von 90°C werden gleichzeitig

| | |
|---|---|
| 124,0 g | Acrylsäure innerhalb von 3 Stunden und |
| 1,0 g | Kaliumpersulfat, gelöst in |
| 25,0 g | Wasser deion. |

innerhalb von 195 Minuten zudosiert.

Nach beendigter Dosierung der Katalysatorlösung wird noch 30 Minuten bei 90°C nachgerührt und anschliessend auf Raumtemperatur abgekühlt.

Bei einer Innentemperatur von ca. 70°C werden

| | |
|---|---|
| 15,0 g | Natronlauge (30 %ig) |

zugegeben und weiter abgekühlt.

Die in den Beispielen 1 bis 11 hergestellten Umsetzungsprodukte können mit Natronlauge, Kalilauge, org. Aminen (Ethanolamin, Triethanolamin), Magnesiumhydroxid etc. neutralisiert werden. Die Einstellung des pH-Wertes ist zwischen 3,0 und 10,0 möglich.

Die Entfernung des im Umsetzungsprodukt enthaltenen Wassers erfolgt, sofern erforderlich, vorzugsweise im Fallfilmverdampfer.

### Herstellung eines Pulver-Waschmittels

### Beispiel 12:

Es wird ein Pulverwaschmittel durch Sprühtrocknung eines wässrigen Slurry's, der die nachstehenden Inhaltsstoffe enthält, hergestellt:
- Zeolith,
- Natriumcarbonat,
- Natriumsilikat,
- Phosphonat und
- Natriumsulfat.

Diesem Sprühgranulat werden anschliessend in einem Fliessbett- oder Pflugscharmischer
- Natriumtetraborat-Tetrahydrat bzw. vorzugsweise -Monohydrat oder -Percarbonat,
- TAED und
- andere Beimischungen wie optische Aufheller
zugemischt. Anschliessend wird der aus den Beispielen 1 bis 11 erhältliche Waschrohstoff aufgesprüht, sodass die Endformulierung 5 bis 35 Gew.-% des aktiven Waschrohstoffes enthält. Schliesslich wird gegebenenfalls Parfümöl aufgesprüht.

### Beispiel 13:

Man verfährt wie in Beispiel 12 beschrieben, jedoch wird eine Teilmenge des aus den Beispielen 1 bis 11 erhältlichen Waschrohstoffes dem Sprüh-Slurry beigemischt. Die Endformulierung enthält 5 bis 35 Gew.-% des aktiven Waschrohstoffes.

### Beispiel 14:

Man verfährt wie in Beispiel 12 beschrieben, jedoch wird die gesamte Menge des aus den Beispielen 1 bis 11 erhältlichen Waschrohstoffes dem Sprüh-Slurry beigemischt. Das Pulverwaschmittel enthält 5 bis 35 Gew.-% des aktiven Waschrohstoffes.

### Beispiel 15:

Die im Beispiel 12 erwähnten Inhaltsstoffe werden direkt im Fliessbett- oder Pflugscharmischer granuliert bzw. gemischt und wasserarme, bzw. wasserfreie Waschrohstoffe aus den Beispielen 1 bis 11 aufgesprüht. Der Gehalt an aktivem Waschrohstoff beträgt 5 bis 35 Gew.-%.

### Beispiel 16:

Alle in Beispiel 12 erwähnten festen Komponenten des Sprüh-Slurrys werden einem Misch- und Mahl-Prozess, z.B. in einem Pfugschar-Mischer und/oder einem Wirbelschichtaggregat unterzogen. Das resultierende Pulvermaterial wird mit dem Waschrohstoff, sowie mit Parfümöl aufgesprüht, so dass kompakte Granulate mit hohem Schüttgewicht erhalten werden. Im Wirbelschicht- oder Pflugscharmischer werden schliesslich Perborat/Tetra- oder vorzugsweise Monohydrat oder Percarbonat, sowie ein Aktivator wie TAED, NOBS sowie gegebenenfalls ein Schutzsilikat zugemischt. Es wird ein stabiles, nicht-klebriges Kompaktwaschmittel erhalten.

### Beispiel 17:

Der aus den Beispielen 1 bis 11 erhältliche Waschrohstoff wird mit Wasser verdünnt, so dass die Endformulierung 50 bis 58 Gew.-% an aktivem Waschrohstoff enthält und eine für den Endverbraucher günstige Viskosität aufweist. Der Lösung werden Silikat zur Einstellung eines pH-Wertes zwischen 7,5 und 11, sowie Parfümöl, optische Aufheller und gegebenenfalls Farbstoffe zugemischt. Es kann auch ein "Opazifier" zugegeben werden. Es werden sehr wirksame, flüssige Vollwaschmittel erhalten.

### Anwendungsbeispiele

### Beispiele 18 bis 20:

Es werden 5 Waschbäder (A-E) vorbereitet, enthaltend jeweils
- 100 ml deionisiertes Wasser, mit NaOH auf pH 8,5, resp. 10,5 eingestellt, sowie
- die zu prüfenden Waschrohstoffe in folgenden Konzentrationen (bezogen auf den Aktivsubstanzgehalt):
   Waschbad A: keine Aktivsubstanz
   Waschbad B: 0,5 g/l
   Waschbad C: 1 g/l
   Waschbad D: 2 g/l
   Waschbad E: 4 g/l
5g-Stücke des EMPA-Standard-Testgewebes Nr. 101 (Baumwolle mit Olivenöl/Russ-Standardanschwärzung) werden je zu 100 ml Waschbad gegeben und bei 60°C während 20 Minuten gewaschen, dann 30 Sekunden mit deionisiertem Wasser gespült, geschleudert und bei 160°C gebügelt.

Die Helligkeit Y der Proben wird spektrophotometrisch jeweils vor und nach dem Waschen gemessen. Der Unterschied ΔY vor und nach dem Waschen ist ein Mass für die Entfernung von Schmutz.

In Tabelle 1a und 1b sind die Waschergebnisse aufgeführt.

**Tabelle 1a:**

| Gemessene ΔY-Werte pH-Wert = 8,5 | | | | | |
|---|---|---|---|---|---|
| | Waschbad A keine Wirksubstanz | Waschbad B 0.5 g/l | Waschbad C 1 g/l | Waschbad D 2 g/l | Waschbad E 4 g/l |
| Beispiel 18: Waschrohstoff aus Beispiel 5 | 3 | 10,5 | 19 | 21 | 30 |
| Beispiel 19: Waschrohstoff aus Beispiel 6 | 3 | 9 | 13 | 27 | 28 |
| Beispiel 20: Waschrohstoff aus Beispiel 7 | 3 | 10 | 12 | 25 | 29 |

**Tabelle 1b:**

| Gemessene ΔY-Werte pH-Wert = 10,5 | | | | | |
|---|---|---|---|---|---|
| | Waschbad A keine Wirksubstanz | Waschbad B 0,5 g/l | Waschbad C 1 g/l | Waschbad D 2 g/l | Waschbad E 4 g/l |
| Beispiel 18: Waschrohstoff aus Beispiel 5 | 4,5 | 15 | 20 | 27 | 27 |
| Beispiel 19: Waschrohstoff aus Beispiel 6 | 4,5 | 18 | 25,5 | 28,5 | 29 |
| Beispiel 20: Waschrohstoff aus Beispiel 7 | 4,5 | 25 | 28 | 27 | 29 |

Die Ergebnisse aus den Tabellen 1a und 1b zeigen, dass mit den erfindungsgemässen Waschrohstoffen sehr gute Waschergebnisse erzielt werden.

### Beispiele 21 bis 23:

In der Regel enthalten Waschmittel sogenannte "Anti-Redeposition-Agents", meistens Carboxymethylcellulose (CMC) und/oder Polyacrylsäure, wobei auch Na-Triphosphate eine solche Schmutztragewirkung besitzt.

Die Anti-Redeposition-Eigenschaften werden wie folgt getestet:
5 g gebleichtes Baumwoll-Testgewebe werden in 100 ml deionisiertem Wasser mit einem pH-Wert von 10,5 (eingestellt mit NaOH) während 20 Minuten bei 60°C gewaschen, wobei dem Waschbad 40 mg von definierten Russarten zugesetzt werden. Dann wird mit Leitungswasser kurz gespült und bei 60°C getrocknet.

Es werden je 0,5 g/l der aktiven Waschrohstoffe aus den Beispielen 5, 6 und 7 getestet. Jeder Versuch wird doppelt durchgeführt, wobei an 8 verschiedenen Stellen des Textilstücks spektrophotometrisch der Helligkeitswert Y gemessen, sowie der Durchschnittswert (=⌀) der 16 Messwerte und die Standardabweichung (=σ) berechnet werden. Beim unbehandelten Baumwollmaterial ist Y=93,0 (σ=0,1). Die Abnahme der Helligkeit ist ein Mass für die "Deposition". Je effektiver die Anti-Redeposition-Wirkung eines Systems ist, desto geringer ist diese Abnahme, d.h. desto höher ist die Y-Zahl.

Die Versuche werden mit folgenden Russ-Arten durchgeführt:
a) ® Cabot SRF N762 der Firma Cabot (lodadsorption 30 mg/g; DBP-Absorption = 65 ml/100 g; Siebrückstand = 325 mesh = 500 ppm, Schüttdichte = 505 g/dm³).
b) ® Carax N 765 der Firma Degussa (lodadsorption = 34 mg/g; DBP-Absorption = 122 ml/100 g; Siebrückstand 325 mesh = 500 ppm, Schüttdichte = 375 g/dm³.

Die Waschergebnisse sind in Tabelle 2 aufgeführt.

**Tabelle 2**

| Y-Werte nach einem Waschdurchgang | | | | |
|---|---|---|---|---|
| | ®Cabot SRF N762 | | ®Carax N765 | |
| | ⌀ | σ | ⌀ | σ |
| Beispiel 21: Waschrohstoff aus Beispiel 5 | 73,2 | 1,8 | 64,2 | 1,6 |
| Beispiel 22: Waschrohstoff aus Beispiel 6 | 70,8 | 2,4 | 68,7 | 2,2 |
| Beispiel 23: Waschrohstoff aus Bespiel 7 | 70,6 | 1,0 | 63,8 | 2,0 |

Die Ergebnisse zeigen, dass die erfindungsgemässen Waschrohstoffe sehr gute Redeposition-Eigenschaften aufweisen und die sonst handelsüblichen Redeposition-Mittel ersetzen können.

### Beispiele 24 bis 26:

Es werden Tensid-Lösungen a) bis c) vorbereitet, die jeweils 2,0 g/l des aus den Beispielen 5, 6 bzw. 7 erhältlichen Waschrohstoffs enthalten. Insgesamt werden also 9 Lösungen hergestellt.

Die Tensid-Lösungen a) bis c) werden folgendermaßen hergestellt:
a) mit deionisiertem Wasser,
b) mit deionisiertem Wasser und Zugabe von 5 g Olivenöl auf 50 ml Lösung,
c) Einstellung der Wasserhärte auf 15°dH durch Zugabe der entsprechenden Menge von CaCl₂-und MgSO₄-Lösungen gemäss DIN 53905

In einem Zylinderglas von 4 cm Durchmesser und 40 cm Höhe wird bei Raumtemperatur 50 ml der Tensid-Lösung eingefüllt und das Glas mit einem Zapfen verschlossen. Danach wird das Glas 10x von Hand auf den Kopf und wieder zurückgestellt. Die Schaumhöhe wird sofort, danach in Abständen von 30 Sekunden bis 10 Minuten gemessen.

Die Ergebnisse sind in Tabelle 3 dargestellt.

**Tabelle 3**

| Test der Schaumhöhen | | | | | | |
|---|---|---|---|---|---|---|
| | Tensid-Lösung a) | | Tensid-Lösung b) | | Tensid-Lösung c) | |
| | sofort | nach 10' | sofort | nach 10' | sofort | nach 10' |
| Beispiel 24: Waschrohstoff aus Bespiel 5 | 13 | 10 | 18 | 10 | 18 | 10 |
| Beispiel 25: Waschrohstoff aus Beispiel 6 | 15 | 10 | 42 | 30 | 17 | 10 |
| Beispiel 26: Waschrohstoff aus Bespiel 7 | 38 | 31 | 22 | 17 | 20 | 13 |

Die Ergebnisse zeigen, dass die erfindungsgemässen Waschrohstoffe selbst unter Belastung durch Öl oder Wasserhärte das von den Waschmittel-Herstellern gewünschte Schaumverhalten aufweisen, d.h. dass zu Beginn des Waschvorgangs etwas Schaum gebildet wird, der während des gesamten Waschprozesses einerseits bestehen bleibt, aber andererseits nicht ausgeprägt ist, um ein Überfliessen aus der Waschmaschine zu verhindern.

## Patentansprüche

1. Waschrohstoff, **dadurch gekennzeichnet, dass** er, bezogen auf das Gesamtgewicht des Waschrohstoffs, aus der Umsetzung von
5 bis 13 Gew.% einer ethylenisch ungesättigten Sulfonsäure oder Carbonsäure oder deren Anhydrid,
50 bis 90 Gew.% eines nichtionogenen Tensides der Formel
(1) R₁-O-(Alkylen-O)_{n₁}-R₂
worin
R₁ C₈-C₂₂-Alkyl oder C₈-C₁₈-Alkenyl;
R₂ Wasserstoff; C₁-C₄-Alkyl; einen cycloaliphatischen Rest mit mindestens 6 C-Atomen oder Benzyl;
"Alkylen" einen Alkylenrest von 2 bis 4 Kohlenstoffatomen;
n₁ eine Zahl von 1 bis 60;
bedeuten, und
0 bis 60 0 bis 30 Gew.% Zuckerderivaten und
mindestens 1% Wasser
erhalten wird.

2. Waschrohstoff nach Anspruch 1, **dadurch gekennzeichnet, dass** die (Alkylen-O)-Ketten in Formel (1) zweiwertige Reste der Formeln sind.

3. Waschrohstoff nach Anspruch 1, **dadurch gekennzeichnet, dass** die nichtionogenen Tenside der Formel entsprechen, worin
R₃ C₈-C₂₂-Alkyl;
R₄ Wasserstoff oder C₁-C₄-Alkyl;
Y₁, Y₂, Y₃ und Y₄, unabhängig voneinander, Wasserstoff, Methyl oder Ethyl;
n₂ eine Zahl von 0 bis 8; und
n₃ eine Zahl von 2 bis 40;
bedeuten.

4. Waschrohstoff nach einem der Ansprüche 1 bis 3, **dadurch gekennzeichnet, dass** die nichtionogenen Tenside der Formel entsprechen, worin
R₅ C₉-C₁₄-Alkyl;
R₆ C₁-C₄-Alkyl;
Y₅, Y₆, Y₇ und Y₈, unabhängig voneinander, Wasserstoff, Methyl oder Ethyl, wobei einer der Reste Y₅, Y₆ bzw. Y₇, Y₈ immer Wasserstoff ist; und
n₄ und n₅, unabhängig voneinander, eine ganze Zahl von 4 bis 8;
bedeuten.

5. Waschrohstoff nach einem der Ansprüche 1 bis 4, **dadurch gekennzeichnet, dass** als ethylenisch ungesättigten Carbonsäuren Monocarbonsäuren mit 3 bis 5 Kohlenstoffatomen verwendet werden.

6. Waschrohstoff nach Anspruch 5, **dadurch gekennzeichnet, dass** als Monocarbonsäuren Methacrylsäure oder Acrylsäure verwendet wird.

7. Waschrohstoff nach einem der Ansprüche 1 bis 6, **dadurch gekennzeichnet, dass** als Zuckerderivate enolisierbare Saccharide oder Zuckersäuren verwendet werden.

8. Waschrohstoff nach Anspruch 7, **dadurch gekennzeichnet, dass** als Zuckerderivat Gluconsäure verwendet wird.

9. Waschrohstoff nach einem der Ansprüche 1 bis 8, **dadurch gekennzeichnet, dass** er aus 5 bis 13 Gew.-% Acrylsäure oder Methacrylsäure und 50 bis 90 Gew.-% des nichtionogenen Tensids der Formel (2) und 0 bis 30 Gew.% Gluconsäure erhältlich ist.

10. Waschrohstoff nach einem der Ansprüche 1 bis 9, **dadurch gekennzeichnet, dass** die Umsetzung in Anwesenheit eines Katalysators und bei Temperaturen von 30 bis 100°C durchgeführt wird.

11. Waschrohstoff nach Anspruch 10, **dadurch gekennzeichnet, dass** als Katalysator Kaliumpersulfat verwendet wird.

12. Verwendung des Waschrohstoffes nach einem der Ansprüche 1 bis 11 zur Herstellung eines Haushaltswaschmittels.

13. Haushaltswaschmittel, enthaltend
(a) 5 bis 35 Gew.% eines Waschrohstoffes, erhältlich aus der Umsetzung aus 5 bis 13 Gew.% einer ethylenisch ungesättigten Sulfonsäure oder Carbonsäure oder deren Anhydrid mit 50 bis 90 Gew.% eines nichtionogenen Tensids der Formel
(1) R₁-O-(Alkylen-O)_{n₁}-R₂
worin
R₁ C₈-C₂₂-Alkyl oder C₈-C₁₈-Alkenyl;
R₂ Wasserstoff; C₁-C₄-Alkyl; einen cycloaliphatischen Rest mit mindestens 6 C-Atomen oder Benzyl;
"Alkylen" einen Alkylenrest von 2 bis 4 Kohlenstoffatomen;
n₁ eine Zahl von 1 bis 60;
bedeuten, und gegebenenfalls mit Zuckerderivaten,
(b) 7 bis 46 Gew.% Zeolith oder Na-tripolyphosphat,
(c) 2 bis 6 Gew.-% Natriumsilikat oder gegebenenfalls mit kationischem Weichmacher imprägniertes Schichtsilikat,
(d) 0,8 bis 1,2 Gew.% Carboxymethylcellulose (CMC),
(e) 0,2 bis 0,6 Gew.% Phosphonat,
(f) 5 bis 15 Gew.% Natriumcarbonat,
(g) 15 bis 25 Gew.% Natriumperboratverbindungen
(h) 3 bis 5 Gew.% Peroxidaktivator,
(i) 0,5 bis 2 Gew.-% Farbstofftransfer-Inhibitoren,
(k) 5 bis 17 Gew.% Natrium-Citrat,
(l) 0,01 bis 2 Gew.-% Zusatzstoffe und
ad 100 % Wasser.

14. Haushaltswaschmittel gemäss Anspruch 13, **dadurch gekennzeichnet, dass** es zusätzlich
(n) 0 bis 2 Gew.-% Magnesiumsilikat,
(o) 0 bis 25 Gew.% Natriumsulfat und
(p) 0 bis 0,5 Gew.% Schauminhibitoren
enthält.

## Claims

1. A detergent base which is obtained, based on the total weight of the detergent base, from the reaction of
5 to 13 % by weight of an ethylenically unsaturated sulfonic acid or carboxylic acid or anhydride thereof, 50 to 90 % by weight of a nonionic surfactant of the formula
(1) R₁-O-(alkylene-O)_{n₁}-R₂
in which
R₁ is C₈-C₂₂alkyl or C₈-C₁₈alkenyl;
R₂ is hydrogen; C₁-C₄alkyl; a cycloaliphatic radical having at least 6 C atoms or benzyl;
"alkylene" is an alkylene radical having 2 to 4 carbon atoms;
n₁ is a number from 1 to 60; and
0 to 30 % by weight of sugar derivatives, and
at least 1 % of water.

2. A detergent base according to claim 1, wherein the (alkylene-O) chains in formula (1) are divalent radicals of the formulae

3. A detergent base according to claim 1, wherein the nonionic surfactant has the formula in which
R₃ is C₈-C₂₂ alkyl;
R₄ is hydrogen or C₁-C₄alkyl;
Y₁, Y₂, Y₃ and Y₄, independently of one another, are hydrogen, methyl or ethyl;
n₂ is a number from 0 to 8; and
n₃ is a number from 2 to 40.

4. A detergent base according to any one of claims 1 to 3, wherein the nonionic surfactant has the formula in which
R₅ is C₉-C₁₄alkyl;
R₆ is C₁-C₄alkyl;
Y₅, Y₆, Y₇ and Y₈, independently of one another, are hydrogen, methyl or ethyl, where one of the radicals Y₅, Y₆ or Y₇, Y₈ is always hydrogen; and
n₄ and n₅, independently of one another, are an integer from 4 to 8.

5. A detergent base according to any one of claims 1 to 4, wherein a monocarboxylic acid having 3 to 5 carbon atoms is used as the ethylenically unsaturated carboxylic acid.

6. A detergent base according to claim 5, wherein methacrylic acid or acrylic acid is used as the monocarboxylic acid.

7. A detergent base according to any one of claims 1 to 6, wherein an enolizable saccharide or sugar acid is used as the sugar derivative.

8. A detergent base according to claim 7, wherein gluconic acid is used as the sugar derivative.

9. A detergent base according to any one of claims 1 to 8, which is obtainable from 5 to 13 % by weight of acrylic acid or methacrylic acid and 50 to 90 % by weight of the nonionic surfactant of the formula (2) and 0 to 30 % by weight of gluconic acid.

10. A detergent base according to any one of claims 1 to 9, wherein the reaction is carried out in the presence of a catalyst and at a temperature of 30 to 100°C.

11. A detergent base according to claim 10, wherein potassium persulfate is used as the catalyst.

12. The use of a detergent base according to any one of claims 1 to 11 for the preparation of a household laundry detergent.

13. A household laundry detergent comprising
(a) from 5 to 35 % by weight of a detergent base obtainable from the reaction of 5 to 13 % by weight of an ethylenically unsaturated sulfonic acid or carboxylic acid or anhydride thereof with 50 to 90 % by weight of a nonionic surfactant of the formula
(1) R₁-O-(alkylene-O)_{n₁}-R₂
in which
R₁ is C₈-C₂₂alkyl or C₈-C₁₈alkenyl;
R₂ is hydrogen; C₁-C₄alkyl; a cycloaliphatic radical having at least 6 C atoms or benzyl;
"alkylene" is an alkylene radical having 2 to 4 carbon atoms;
n₁ is a number from 1 to 60
and if appropriate with sugar derivatives,
(b) from 7 to 46 % by weight of zeolite or Na tripolyphosphate,
(c) from 2 to 6 % by weight of sodium silicate or of phyllosilicate impregnated if desired with cationic softener,
(d) from 0.8 to 1.2 % by weight of carboxymethylcellulose (CMC),
(e) from 0.2 to 0.6 % by weight of phosphonate,
(f) from 5 to 15 % by weight of sodium carbonate,
(g) from 15 to 25 % by weight of sodium perborate compounds,
(h) from 3 to 5 % by weight of peroxide activator,
(i) from 0.5 to 2 % by weight of dye transfer inhibitors,
(k) from 5 to 17 % by weight of sodium citrate,
(l) from 0.01 to 2 % by weight of additives, and
water to 100 %.

14. A household laundry detergent according to claim 13, further comprising
(n) from 0 to 2 % by weight of magnesium silicate,
(o) from 0 to 25 % by weight of sodium sulfate, and
(p) from 0 to 0.5 % by weight of foam inhibitors.

## Revendications

1. Matière première détergente, **caractérisée en ce qu'**elle est obtenue, par rapport au poids total de la matière première détergente, par réaction
de 5 à 13 % en masse d'un acide sulfonique ou d'un acide carboxylique à insaturation éthylénique ou de leur anhydride,
de 50 à 90 % en masse d'un agent de surface non ionogène de formule
R₁-O-(alkylène-O)_{n₁}-R₂
où
R₁ représente un groupe alkyle en C₈-C₂₂ ou alcényle en C₈-C₁₈ ;
R₂ représente un atome d'hydrogène ; un groupe alkyle en C₁-C₄ ; un reste cycloaliphatique présentant au moins 6 atomes de carbone ou benzyle ;
"alkylène" représente un reste alkylène présentant de 2 à 4 atomes de carbone ;
n₁ va de 1 à 60 ;
et
de 0 à 30 % en masse de dérivés de sucres et au moins 1 % d'eau.

2. Matière première détergente selon la revendication 1, **caractérisée en ce que** les chaînes (alkylène-O) à la formule (1) représentent des restes bivalents de formules

3. Matière première détergente selon la revendication 1, **caractérisée en ce que** les agents de surface non ionogènes répondent à la formule où
R₃ représente un groupe alkyle en C₈-C₂₂ ;
R₄ représente un atome d'hydrogène ou un groupe alkyle en C₁- C₄ ;
Y₁, Y₂, Y₃ ou Y₄ représentent, indépendamment les uns des autres, des atomes d'hydrogène, des groupes méthyle ou éthyle ;
n₂ va de 0 à 8 ; et
n₃ va de 2 à 40.

4. Matière première détergente selon l'une des revendications 1 à 3, **caractérisée en ce que** les agents de surface non ionogènes répondent à la formule où
R₅ représente un groupe alkyle en C₉-C₁₄ ;
R₆ représente un groupe alkyle en C₁-C₄ ;
Y₅, Y₆, Y₇ ou Y₈ représentent, indépendamment les uns des autres, des atomes d'hydrogène, des groupes méthyle ou éthyle, où l'un des restes Y₅, Y₆ ou Y₇, Y₈ représente toujours un atome d'hydrogène ; et
n₄ et n₅, vont, indépendamment l'un de l'autre, un entier de 4 à 8.

5. Matière première détergente selon l'une des revendications 1 à 4, **caractérisée en ce qu'**on utilise des acides monocarboxyliques ayant 3 à 5 atomes de carbone en tant qu'acides carboxyliques à insaturation éthylénique.

6. Matière première détergente selon la revendication 5, **caractérisée en ce qu'**on utilise l'acide méthacrylique ou l'acide acrylique en tant qu'acides monocarboxyliques.

7. Matière première détergente selon l'une des revendications 1 à 6, **caractérisée en ce qu'**on utilise des saccharides énolisables ou des acides-sucres en tant que dérivés de sucres.

8. Matière première détergente selon la revendication 7, **caractérisée en ce qu'**on utilise l'acide gluconique en tant que dérivé de sucre.

9. Matière première détergente selon l'une des revendications 1 à 8, **caractérisée en ce qu'**elle est obtenue à partir de 5 à 13 % en masse d'acide acrylique ou méthacrylique et de 50 à 90 % en masse de l'agent de surface non ionogène de formule (2) et de 0 à 30 % d'acide gluconique.

10. Matière première détergente selon l'une des revendications 1 à 9, **caractérisée en ce qu'**on met en oeuvre la réaction en présence d'un catalyseur à une température de 30 à 100°C.

11. Matière première détergente selon la revendication 10, **caractérisée en ce qu'**on utilise le persulfate de potassium comme catalyseur.

12. Utilisation de la matière première détergente selon l'une des revendications 1 à 11 pour la préparation d'un détergent ménager.

13. Détergent ménager contenant
(a) de 5 à 35 % en masse d'une matière première détergente que l'on peut obtenir par réaction de 5 à 13 % en masse d'un acide carboxylique ou sulfonique à insaturation éthylénique ou leur anhydride avec 50 à 90 % en masse d'un agent de surface non ionogène de formule
(1) R₁-O-(alkylène-O)_{n₁}-R₂
où
R₁ représente un groupe alkyle en C₈-C₂₂ ou alcényle en C₈-C₁₈ ;
R₂ représente un atome d'hydrogène ; un groupe en C₁-C₄ ; un reste cycloaliphatique présentant au moins 6 atomes de carbone ou benzyle ;
"alkylène" représente un reste alkylène présentant de 2 à 4 atomes de carbone ;
n₁ va de 1 à 60 ;
et éventuellement avec des dérivés de sucres,
(b) de 7 à 46 % en masse de zéolite ou de tripolyphosphate de Na,
(c) de 2 à 6 % en masse de silicate de sodium ou éventuellement d'un phyllosilicate imprégné d'assouplissant cationique,
(d) de 0,8 à 1,2 % en masse de carboxyméthylcellulose (CMC),
(e) de 0,2 à 0,6 % en masse de phosphonate,
(f) de 5 à 15 % en masse de carbonate de sodium,
(g) de 15 à 25 % en masse de composés de perborate de sodium,
(h) de 3 à 5 % en masse d'activateur de peroxydes,
(i) de 0,5 à 2 % en masse d'inhibiteurs de transfert de colorant,
(k) de 5 à 17 % en masse de citrate de sodium,
(l) de 0,01 à 2 % en masse de matières d'addition et
q.s.p. d'eau à 100 %.

14. Détergent ménager selon la revendication 13, **caractérisé en ce qu'**il contient de plus
(n) de 0 à 2 % en masse de silicate de magnésium,
(o) de 0 à 25 % en masse de sulfate de sodium, et
(p) de 0 à 0,5 % en masse d'agents antimoussants.
